# EUROPÄISCHE PATENTSCHRIFT

(11) **EP 0 482 674 B1**
(45) Veröffentlichungstag und Bekanntmachung des Hinweises auf die Patenterteilung: **31.08.1994**
(21) Anmeldenummer: 91121406.2
(22) Anmeldetag: 07.09.1988
(51) Int. Cl.: B21F 23/02, B21F 33/02

(54) **Verfahren zur Herstellung von Federmatratzen, wobei ein Federkern vorgesehen ist, der an der Ober- und Unterseite jeweils mit einem Rahmen versehen wird**
Method for making spring mattresses comprising a spring core provided with a borderframe on its lower and upper side
Procédé de fabrication d'un matelas à ressorts comprenant un noyau à ressorts pourvu d'un cadre à sa partie supérieure et inférieure

(30) Priorität: 09.09.1987 GR 871408
(43) Veröffentlichungstag der Anmeldung: 29.04.1992
(62) Teilanmeldung aus: 88202057.1
(73) Patentinhaber: SPÜHL AG, CH-9009 St. Gallen (CH)
(72) Erfinder: Züger, Jakob, CH-9014 St. Gallen (CH)
(74) Vertreter: Riebling, Peter, Dr.-Ing.

(56) Entgegenhaltungen:
- WO-A-87/05250
- DE-A- 3 445 849
- DE-B- 2 030 793
- GB-A- 2 201 341
- US-A- 4 724 590

## Beschreibung

Die Erfindung bezieht sich auf eine Integration einer automatischen Rahmenbiegemaschine in eine Fertigungsstraße und auch auf ein Verfahren zur Herstellung von Federkernen für Matratzen oder Polstermöbel, wobei ein Federkern vorgesehen ist der an der Ober- und Unterseite jeweils mit einem Rahmen versehen wird.

Die bisher bekannten Verfahren und Vorrichtungen benötigen zum Teil noch zusätzlich relativ viel manuelle Tätigkeit, insbesondere im Verarbeitungsbereich, um den Federkern mit den Rahmenteilen zu verbinden. Die bekannten Einrichtungen und Verfahren lassen insbesondere kein schnelles taktweises Arbeiten zu.

Aufgabe ist es deshalb, das Verfahren und die Vorrichtung so auszugestalten, daß weitgehend ohne manuelle Tätigkeit eine Fertigungsstraße geschaffen wird, wo besonders schnell taktweise Federmatratzen hergestellt werden können.

Diese Aufgabe wird durch ein Verfahren oder eine Vorrichtung mit den Merkmalen des Patentanspruchs 1 bzw. 3 gelöst.

Das Wesen des Verfahrens liegt darin, daß in einer Richtung weisend die Rahmen hergestellt und abgelegt werden, und daß von einer anderen Richtung her ein Federkern aufgelegt wird. Der Abtransport erfolgt dann in einer weiteren Richtung. Demnach erfolgt ein schneller Verarbeitungstakt derart, daß einzelne Verfahrensschritte zur Herstellung der Federmatratze in den Richtungen senkrecht zueinander angeordnet sind.

Eine vorteilhafte Ausgestaltung des Verfahrens sieht vor, daß für einen schnelleren Taktablauf zwei Rahmen gleichzeitig zur Herstellung vorgesehen sind, wobei auf dem Klammertisch ein erster Rahmen aufgelegt und mit einem ersten Federkern an der Unterseite verklammert wird, und der erste Federkern mit dem ersten Rahmen in Wartestellung in einer Richtung verfahren wird, daß ein zweiter Federkern mit einem zweiten Rahmen auf dem Klammertisch verklammert und in Wartestellung in einer anderen Richtung verfahren wird, daß der erste Federkern gewendet und zurückverfahren und auf dem Klammertisch mit einem dritten Rahmen geklammert und abtransportiert wird, und daß der zweite Federkern gewendet und zurückverfahren und auf dem Klammertisch mit einem weiteren vierten Rahmen geklammert und abtransportiert wird.

Ein besonders schneller Taktablauf kann hier dadurch erreicht werden, daß im Bereich der Verarbeitungsstation die teilweise fertiggestellten Federmatratzen hin und her verfahren werden nach Art einer Wartestellung, wobei immer ein neuer Rahmen aufgelegt und verarbeitet wird. Derart können gleichzeitig immer zwei Federmatratzen hergestellt und ausgestoßen werden.

Die Vorrichtung zur Herstellung von Federmatratzen betrifft einen Federkern, der an der Ober- und Unterseite jeweils mit einem Rahmen versehen wird und sieht insbesondere vor, daß am Anfang einer Fertigungsstraße in einer Richtung eine Rahmenbiegemaschine vorgesehen ist und eine Stumpfschweißvorrichtung oder eine Klammervorrichtung, und im weiteren ein Zufuhraggregat mit stapelweiser Anordnung der Rahmen und eine weitere Zuführvorrichtung zu einem Klammertisch in einer Verarbeitungsstation, wobei oberhalb des Klammertisches eine Wende- und Transportvorrichtung vorgesehen ist, daß im Bezug auf den Klammertisch aus einer anderen Richtung eine Transportvorrichtung für Federkerne vorgesehen ist, daß am Klammertisch vier Klammerköpfe angeordnet sind, und daß in einer weiteren Richtung zum Abtransport über die Wende- und Transportvorrichtung ein zusätzlicher Tisch vorgesehen ist.

Das Wesen der Vorrichtung liegt darin, zunächst die Bearbeitungs- und Zufuhrstationen für die Herstellung der Rahmen in einer Richtung der Fertigungsstraße zur Verfügung zu stellen.

Die eigentliche Verarbeitungsstation ist dazu in einer anderen Richtung angeordnet, wobei die eigentliche Verarbeitung auf dem Klammertisch etwa in der Mitte der Verarbeitungsstation stattfindet am Ende der Zulieferung für die Rahmen. In Verbindung mit Wende- und Zufuhreinrichtungen kann die gesamte Federmatratze auf einem einzigen Tisch, hier auf dem Klammertisch, gefertigt werden, wobei in Hinsicht auf eine schnelle Taktzeit lange Zulieferwege vermieden werden.

In weiterer Ausgestaltung ist die Fertigungsstraße T-förmig vorgesehen mit der Biegestation an einem Ende, mit Zufuhr und Ablage der Rahmen in einer Richtung, und der Anordnung der Verarbeitungsstation in einer anderen, senkrecht dazu stehenden Richtung, wobei die Verarbeitungsstation den Klammertisch mit den Klammerköpfen und die Wende- und Transporteinrichtung mittig enthält sowie seitlich die Transportvorrichtung für Federkerne und die Transportvorrichtung für den Abtransport.

Hierbei ist die Rahmenherstellung und Ablage in einer Richtung vorgesehen, während die Verarbeitungsstation senkrecht dazu angeordnet ist. Durch hin und herfahren der teilweise fertiggestellten Federmatratzen in Verbindun mit dem Wenden der Teile und erneuter Ablage und Bearbeitung werden derart besonders schnelle Taktzeiten erzielt.

Der Erfindungsgegenstand der vorliegenden Erfindung ergibt sich nicht nur aus dem Gegenstand der einzelnen Patentansprüche, sondern auch aus der Kombination der einzelnen Patentansprüche untereinander. Alle in den Unterlagen - einschließlich der Zusammenfassung - offenbarten Angaben und Merkmale, insbesondere die in den Zeichnungen dargestellte räumliche Ausbildung werden als erfindungswesentlich beansprucht, soweit sie einzeln oder in Kombination gegenüber dem Stand der Technik neu sind.

Im folgenden wird die Erfindung anhand von mehreren Ausführungswege darstellenden Zeichnungen näher erläutert. Hierbei gehen aus der Zeichnung und ihrer Beschreibung weitere erfindungswesentliche Merkmale und Vorteile der Erfindung hervor.

Es zeigt:
- Figur 1:: eine Fertigungsstraße zur Herstellung von Federmatratzen, unter Verwendung der erfindungemäßen Rahmenbiegemaschine.

In Fig. 1 ist dargestellt wie die erfindungsgemäße Rahmenbiegemaschine in eine automatische Fertigungsstraße integriert ist.

Die Biegemaschine 14 am Anfang der Fertigungsstraße wird hierbei von bestimmten Prozessparametern aus der Bedieneinheit 12 gesteuert, wobei beliebige Profile mit Abbiegungen erzeugt werden können.

Über die Mikroprozessor-Steuerung der Rahmenbiegemaschine in Verbindung mit der Bedieneinheit 12 können insbesondere rechteckförmige oder bogenförmige Profile erzeugt werden nach Art von Rahmen, die sich an den Stoßstellen entweder überlappen oder die Stoßstellen sind stumpf zueinander angeordnet.

Im weiteren können insbesondere auch dreiecksförmige Profile abgebogen werden.

Mit der Rahmenbiegemaschine können jedoch auch geschlossene runde Profile, insbesondere mit am Umfang vorgesehenen bogenförmigen Ausformungen oder winkelförmigen Ausbildungen nach Art von Rosetten oder Mehrkantprofilen, geformt werden. Es ist auch möglich, schlangenförmige Profile vorzusehen oder in einen an sich gradlinigen Verlauf eines zu biegenden Materials rechteckförmige oder winkelförmige Auskerbungen anzuformen.

An die Rahmenbiegemaschine 14 nach Fig. 1 schließt sich wahlweise eine stumpf Schweißvorrichtung 18 oder eine Klammervorrichtung an.

Insbesondere können mit der Rahmenbiegemaschine auch zwei Rahmen gleichzeitig, d. h. in übereinander liegender Anordnung angebogen werden, so daß derart ein schnellerer Fertigungsprozeß erreicht wird. Hierzu ist der Bandstahl zweiadrig vorgesehen im Gegensatz zu einadrigem Bandstahl oder zu Rundstahl.

Die Rahmenbiegemaschine 14 umfaßt insbesondere die elektronische Steuerung auf Mikroprozessor-Basis, so daß derart eine einfache Programmeingabe mittels Dialog (12 Sekunden) erreicht werden kann, wobei bis zu 100 verschiedene Rahmenformen speicherbar und mittels Code-Nummer abrufbar sind (ca. 3 Sekunden).

Bei Runddraht verhindert der spezielle Drahtrichteapparat 2a das Verformen der Rahmen, wobei hier ein verschleißfreies Arbeiten erreicht wird. Derart wird Materialverlust durch Einstellversuche vermieden, d.h. es wird ab dem ersten Rahmen die richtige Form erreicht.

Die Rahmenbiegemaschine 14 nach Fig. 1 ist derart leicht integrierbar bzw. verknüpfbar mit einer Fertigungsstraße, so daß hier eine Automatisierung der Federkernherstellung leicht erreicht werden kann.

Insoweit kann die Rahmenbiegemaschine 14 leicht installiert werden und es ist insbesondere kein Umrüstaufwand für andere Rahmenformen notwendig, d. h. es wird nur die Eingabe über eine neue Code-Nummer mittels Knopfdruck geändert, um andere Rahmenformen herstellen zu können.

Vorteilhaft ist in die Rahmenbiegemaschine schon ein Hydraulikaggregat integriert, so daß derart eine kompakte Bauweise erreicht wird.

Durch die spezielle Anordnung des Drahtrichteapparates 2a in Verbindung mit den weiteren Aggregaten der Rahmenbiegemaschine, insbesondere mit der Anordnung der Zugrollen in Verbindung mit dem Schneidapparat in einer Ebene, wobei sich in der Ebene auch die Biegeeinrichtung 6 befindet, bleiben die Rahmen auch nach dem Abbiegen flach, so daß kein nachträgliches Richten mehr notwendig wird.

Nach Fig. 1 wird von der Rahmenbiegemaschine 14 der fertiggebogene Rahmen 15 über zwei Zuführungen 16 in Pfeilrichtung 17 von der Biegemaschine 14 wegtransportiert. An der Biegemaschine 14 ist ein Zentrierblech 11 vorhanden, welches schräg nach unten weist, welches den Rahmen 15 auf den Abweisern 16 zentriert, so daß ein paralleler Vorschub in Pfeilrichtung 17 stattfindet.

Der Rahmen 15 wird gemäß der Darstellung in Figur 1 zu einer Stumpfschweissvorrichtung 18 transportiert, wo der Rahmenstoss 19 entweder mit der Stumpfschweissmaschine 18 verschweißt wird oder wo auf den Rahmenstoss 19 eine Klammer 20 aufgesetzt wird, die den Rahmenstoss 19 vollumfänglich verschließt und damit den Rahmen abschließt.

Es handelt sich hier um eine Alternative, entweder ist die Stumpfschweissmaschine 18 vorhanden, welche den Stumpf 19 verschweisst oder es ist eine Klammermaschine vorgesehen, welche die Klammern 20 um die überlappenden Enden herumlegt.

Der fertig verbundene Rahmen 15 wird einem Zufuhr-Aggregat 21 zugeführt, wo mehrere Rahmen 15 , 15a, 15b, 15c auf entsprechenden Trägern 22 aufgestapelt werden können. Das danebenstehende Gestell dient nur dafür, wenn man zwei fertige Rahmengrößen verarbeiten will, ohne daß man eine Biegemaschine verwendet.

In diesem Fall würden dann die beiden Zuführaggregate 21 und das links neben dem Zuführaggregat 21 stehende weitere Zuführaggregat auf den Schienen hin- und herverfahren, um dann jeweils in Gegenüberstellung zu der weiterverarbeitenden Vorrichtung zu gelangen.

Im vorliegenden Fall ist das Zuführaggregat 21 wesentlich, auf dem also Rahmen 15, 15a, 15b, 15c unterschiedlicher Größe gestapelt werden.

Der von der nachfolgenden Maschine angeforderte in Verarbeitungsrichtung weisende Rahmen 15 wird über eine Zuführvorrichtung 22a abgenommen, wobei Träger 23 in das Zuführaggregat 21 eingreifen und dort den abgeforderten Rahmen aufnehmen.
Dieses Zuführaggregat 22a wird in Pfeilrichtung 24 auf den Schienen 25 verfahren und der angeforderte Rahmen gelangt in eine in senkrechter Richtung angeordnete Verarbeitungsstation 26.

Die Verarbeitungsstation besteht zunächst aus einem Zentrier- und Zufuhrtisch 27 , aus einem Klammertisch 28 und aus einem Tisch 28a als Abführstation.

Die Verarbeitungsstation 26 besteht ferner aus einer Wende- und Transportvorrichtung 29 und aus vier Klammerköpfen 30, 31, 32, 32a, wobei der vierte Klammerkopf 32a nicht sichtbar ist, der an der hinteren linken Ecke des Klammertisches 28 angeordnet ist.

Der Rahmen 15, 15a, 15b, 15c wird von der Zuführvorrichtung 22a über die Schienen 25 zunächst horizontal auf den Klammertisch 28 gelegt.

Von dem Zentrier- und Zufuhrtisch 27 kommen die fertiggestellten Federkerne, die mit dem Rahmen 15 verbunden werden sollen. Hierbei wird zunächst jede Unterseite jeder Feder mit dem daran anstossenden Rahmen über Klammern verbunden, dann wird der gesamte, unten geklammerte Federkern mit der Wendevorrichtung 29 umgedreht und es werden dann wiederum alle Unterseiten der Federn zusammengeklammert.

Der fertiggestellte Federkern wird dann auf den Tisch 28a transportiert und in Pfeilrichtung 33 abtransportiert.

Statt des Tisches 28a kann auch ein Förderband verwendet werden, wo die fertiggestellten Federkernmatratzen abgeführt werden.

Im einzelnen erfolgt nun der Verarbeitungsverlauf wie folgt:
Die Federkerne ohne Rahmen werden auf den Zentrier- und Zufuhrtisch 27 gegeben, wobei der Tisch 27 nicht näher dargestellte Anschläge aufweist, an denen der Federkern ausgerichtet wird. Nach dem Ausrichten wird der Federkern von der Transportvorrichtung 34 erfasst, wobei diese Transportvorrichtung Klammerbacken 35 aufweist und die Transportvorrichtung 34 in Pfeilrichtung 36 an dem Hauptgestell 38 der Vorrichtung verfahrbar ist.

Die mit der Vorrichtung 34 erfassten Federkerne werden also auf den Klammertisch 28 gebracht, wo bereits schon der Rahmen 15 eingelegt ist.

Es treten nun die Klammerköpfe 30,31,32,32a in Funktion, wobei jede Feder 40 an ihrer Unterseite 41 über eine Klammer mit dem entsprechenden Rahmen 15a verklammert wird. Jeder Klammerkopf ist in einer Seite verfahrbar, wobei der Klammerkopf 31 in der Pfeilrichtung 42 verfahrbar ist, der Klammerkopf 30 in der Pfeilrichtung 43, der Klammerkopf 32 in der Pfeilrichtung 44 und der Klammerkopf 32a entgegen der Pfeilrichtung 42.

Nach der Verbindung der Unterseiten der Federn 40 mit dem unten liegenden Rahmen 15 tritt die Wendevorrichtung 29 in Tätigkeit, dreht die gesamte Matratze um und die Klammerköpfe verbinden jetzt die Oberseiten 46 der Federn 40 (die jetzt unten liegen) wiederum mit den entsprechenden Klammern mit einem anderen Rahmen 15b.

Nach der Fertigstellung der Klammerverbindungen an der Ober- und Unterseite der Matratze wird die Matratze über Verfahren der Wende- und Transportvorrichtung 29 in Pfeilrichtung 49 auf dem Abgabetisch 28a abgelegt und über die Trannsportvorrichtung 34 wird ein neuer Federkern auf den Klammertisch 28 gelegt, wobei schon vorher von der Zuführstation 22a ein weiterer Rahmen 15c auf den Tisch gelegt wurde.

Demnach wird zunächst von der Zuführstation 22a ein einziger Rahmen z. B. 15a auf den Tisch 28 gelegt und ein Federkern wird über die Zuführvorrichtung 27 mit der Station 34 auf den Tisch 28 gelegt. Es erfolgt nun die Verklammerung der Federn 40 mit dem untenliegenden Rahmen 15a.

Wenn alle Verklammerungen unten vorgenommen sind, verfährt die Transportvorrichtung 29 in Pfeilrichtung 49 über den Tisch 28a ; dort tritt die Wendestation in Funktion, d.h. jetzt wird der unten geklammerte einzige Rahmen 15a um den Drehpunkt 50 herum gewendet, währenddessen wurde bereits schon über die Zuführstation 22a ein weiterer Rahmen 15b auf den Klammertisch 28 aufgelegt.

Der jetzt gewendete Rahmen wird mit der Vorrichtung 29 zurücktransportiert und auf den Tisch 28 aufgelegt.

Der jetzt zu verklammernde Rahmen 15b liegt nun unten und wird über die beschriebenen Klammerstationen 30,31,32,32a verklammert, so daß jetzt ein oben und unten verklammerter Rahmen 15a, 15b mit dem dazwischenliegenden Federkern vorhanden ist.

Jetzt tritt die Transportstation 29 wiederum in Funktion und transportiert den fertig geklammerten Rahmen mit dem innenliegenden Federkern in Pfeilrichtung 49 auf den Abführtisch 28a oder das dort befindliche Förderband.

Während dieser Zeit wurde bereits schon über die Zuführstation 22a ein weiterer untenliegenden Rahmen 15c auf den Tisch 28 aufgelegt, und über die Zuführstation 27 und die Transportvorrichtung 34 wurde ein weiterer Federkern wiederum auf den untenliegenden Rahmen 15c aufgelegt, wonach jetzt wiederum die untenliegende - vorher beschriebene - Verklammerung stattfindet.

In einer Weiterbildung der vorliegenden Erfindung ist ein noch schnelleres taktweises Arbeiten dieser Vorrichtung etwa wie folgt vorgesehen:
Es werden immer hintereinanderliegend zwei unterschiedliche Rahmen mit einem Federkern verbunden, wobei in zwei hintereinander ablaufenden Taktschritten jeweils nur die Unterseiten dieser Rahmen mit dem jeweiligen Federkern verbunden werden.

Dies erfolgt wie folgt:
Zunächst wird also ein Rahmen aufgelegt auf den Klammertisch 28 und der Federkern wird über die Transportvorrichtung 34 auf den Rahmen 15 aufgelegt. Es erfolgt nun das Verklammern der Federn 40 an deren Unterseiten 41.

Der so fertiggestellte Rahmen wird mit der Vorrichtung 29 nach links in Pfeilrichtung 49 über den Tisch 28a bewegt und verharrt dort in Wartestellung.

Zur gleichen Zeit wird ein neuer Rahmen 15a von der Zuführstation 22 auf den Tisch 28 aufgelegt und mit der Transportvorrichtung 34 wird ein weiterer Federkern auf diesen Rahmen aufgelegt, wobei wiederum der Rahmen 15a mit den Federn 40 an der Unterseite 41 mit Klammern versehen wird.

Danach wird dieser zweite, hergestellte Rahmen von der Transportvorrichtung 34 wieder erfasst und über den Zuführtisch 27 transportiert und verharrt dort in Wartestellung.

Gleichzeitig fährt der erste Rahmen, der von den Transportorganen 29 über den Tisch 28a in Wartestellung verblieb, wieder vor, wird gewendet und in gewendeter Stellung auf den Tisch 28 wieder aufgelegt, wonach ein weiterer Rahmen 15b von der Zuführstation 22 aufgelegt wird und die Verklammerung nun der Unterseite erfolgt.

Der Federkern ist nun fertiggestellt, wird abtransportiert und der über dem Tisch 27 in Warteposition verharrende Rahmen, der lediglich an seiner Unterseite mit den Federn verbunden ist, wird nun gewendet um den Schwenkpunkt 51 der Vorrichtung 34 und wird in gewendeter Position auf den Tisch 28 aufgelegt, wo ein weiterer Rahmen 15c nun aufgelegt wird und nun die Unterseiten (vorige Oberseiten) verklammert werden.

Dies ist also ein paralleles taktweises Arbeiten, wobei zwei Federkern immer gleichzeitig verarbeitet werden.

Alle Funktionen der Rahmenbiegemaschine wie Bandeinzug, Abbiegen und Abschnitt werden hydraulisch ausgeführt und gewährleisten ein störungsfreies Arbeiten. Die Einzugslänge des Bandmaterials wird über Meßrollen kontrolliert und über einen Drehgeber geregelt. In einfacher Art werden die Rahmenbiegeradien mit verschiedenen Zentrumsscheiben hergestellt, wobei diese Scheiben manuell ausgewechselt werden. In einfacher Art kann das Einstellen bzw. Umstellen der Abbiegerolle ohne Demontage der umliegenden Teile von vorne ausgeführt werden.

Für die Steuerung der Rahmenlänge ist ein Potentiometer vorgesehen, wobei durch Verdrehen am Potentiometer die gewünschte Rahmenlänge eingestellt werden kann. Ebenso kann die Länge und Breite über die Steuerung eingegeben werden.

Im Bereich der Haspel 13 kann auch, um die Anlaufträgheit bzw. das Nachlaufen des Tellers zu verhindern, ein eigener Antrieb mit Bremse vorgesehen werden.

Insgesamt wird durch die erfindungsemäße Fertigungsstraße mit der Anordnung der Rahmenbiegemaschine erreicht, daß automatisch in schnellem Takt Federmatratzen hergestellt werden können, ohne daß hierzu ein wesentliches manuelles Eingreifen nötig wäre. Durch einfaches programmieren über eine Bedieneinheit können verschiedene Rund- bzw. Bandstahlgrößen verarbeitet werden, wobei eine hohe Längen- und Winkelgenauigkeit erreicht wird in Verbindung mit einer Programmeingabe lediglich über Code-Nummern.

| ZEICHNUNGSLEGENDE | | | |
|---|---|---|---|
| 11 | Zentrierblech | 32 | Klammerkopf |
| 14 | Rahmenbiegemaschine | 32a | Klammerkopf |
| 15 | Rahmen | 33 | Pfeilrichtung |
| 15a | Rahmen | 34 | Transportvorrichtung |
| 15b | Rahmen | 35 | Klammerbacken |
| 15c | Rahmen | 36 | Pfeilrichtung |
| 16 | Zuführung | 38 | Hauptgestell |
| 17 | Pfeilrichtung | 39 | Klammerbacken |
| 18 | Stumpfschweissvorrichtung | 40 | Feder |
| 19 | Rahmenstoss | 41 | Unterseite |
| 20 | Klammer | 42 | Pfeilrichtung |
| 21 | Zufuhraggregat | 43 | Pfeilrichtung |
| 22 | Träger | 44 | Pfeilrichtung |
| 22a | Zuführvorrichtung | 46 | Oberseite |
| 23 | Träger | 49 | Pfeilrichtung |
| 24 | Pfeilrichtung | 50 | Drehpunkt |
| 25 | Schiene | 51 | Schwenkpunkt |
| 26 | Verarbeitungsstation | 52 | Zentrumsschiene |
| 27 | Zentrier-Zufuhrtisch | 53 | Abbiegerolle |
| 28 | Klammertisch | 54 | Pfeilrichtung |
| 28a | Tisch | 55 | Nut |
| 29 | Wende- und Transportvorrichtung | 56 | Bandstahl |
| | | 57 | Bandführung |
| 30 | Klammerkopf | | |
| 31 | Klammerkopf | | |

## Patentansprüche

1. Verfahren zur Herstellung von Federmatratzen, wobei ein Federkern vorgesehen ist, der an der Ober- und Unterseite jeweils mit einem vorgefertigten Rahmen versehen wird, **dadurch gekennzeichnet**, daß aus Rund- oder Bandstahl in einer dem Fertigungstakt angepaßten Rahmenbiegemaschine (14) die Rahmen (15, 15a,15b,15c) geformt, die Enden des Materials übergabeseitig der Maschine stumpf miteinander verschweißt oder überlappend geklammert werden und anschließend einem Zufuhraggregat (21) zugeführt hängend gestapelt werden, daß jeweils ein Rahmen (15) aus dem Hängestapel von einer Richtung einem Klammertisch (28) zugeführt wird, daß von einer anderen Richtung ein Federkern zugeführt, auf den Rahmen (15) aufgelegt und mit diesem an der Unterseite durch Klammern verbunden wird, daß der geklammerte Federkern gewendet und auf einen weiteren zugeführten Rahmen (15) aufgelegt wird, welcher dann ehenfalls mit dem Federkern verbunden wird, und daß der fertiggestellte Federkern in einer weiteren Richtung abtransportiert wird.

2. Verfahren nach Anspruch 1, **dadurch gekennzeichnet**, daß für einen schnelleren Taktablauf zwei Rahmen gleichzeitig zur Fertigung vorgesehen sind, wobei auf dem Klammertisch (28) ein erster Rahmen (15) aufgelegt und mit einem ersten Federkern an der Unterseite durch Klammern verbunden wird, und dieser erste Federkern mit dem Rahmen (15) in einer Richtung in eine Wartestellung gefahren wird, daß danach ein zweiter Federkern mit einem zweiten zugeführten Rahmen (15a) auf dem Klammertisch (28) verbunden und in einer anderen Richtung in Wartestellung verfahren wird, daß nachfolgend der erste Federkern gewendet und zurückgefahren auf dem Klammertisch (28) mit einem zugeführten dritten Rahmen (15b) verklammert und abtransportiert wird, und daß dann der zweite Federkern gewendet und zurückgefahren auf dem Klammertisch (28) mit einem vierten zugeführten Rahmen (15c) geklammert und abtransportiert wird.

3. Vorrichtung zur Herstellung von Federmatratzen, wobei ein Federkern vorgesehen ist, der ander Ober- und Unterseite jeweils mit einem vorgefertigten Rahmen versehen wird, **dadurch gekennzeichnet**, daß am Anfang einer Fertigungsstraße in einer Richtung eine Rahmenbiegemaschine (14) angeordnet ist, der ausgangsseitig eine Stumpfschweißvorrichtung (18) oder eine Klammervorrichtung zum Verbinden der Enden der geformten Rahmens (15,15a,15b,15c) folgt, die im weiteren einem nachfolgend vorgesehenen, für eine stapelweise hängende Anordnung ausgebildeten Zufuhraggregat (21) zugeleitet werden, dem eine weitere Zuführvorrichtung (22a) zu einem Klammertisch (28) in einer Verarbeitungsstation (26) nachgeordnet ist, wobei oberhalb dieses Klammertisches (28) eine Wende- und Transportvorrichtung (29) zum Wenden eines mit einem Rahmen geklammerten Federkerns vorgesehen ist, daß in Bezug auf den Klammertisch (28) aus einer anderen Richtung eine Transportvorrichtung (34) für Federkerne vorgesehen ist, daß am Klammertisch (28) Klammerköpfe (30,31,32,32a) angeordnet sind, und daß in einer weiteren Richtung zum Abtransport mittels der Wende- und Transportvorrichtung (29) ein Tisch (28a) vorgesehen ist.

4. Vorrichtung zur Herstellung von Federmatratzen nach Anspruch 3, **dadurch gekennzeichnet**, daß diese Fertigungsstraße T-förmig ausgebildet ist, mit der Rahmenbiegemaschine (14) an einem Ende, und die Zuführung und Ablage der Rahmen (15,15a,15b,15c) in der einen Richtung und der Arbeitsablauf der Verarbeitungsstation (26) in einer anderen, senkrecht dazu verlaufenden Richtung vorgesehen ist, wobei die Verarbeitungsstation (26) den Klammertisch (28) mit den Klammerköpfen (30,31,32,32a) und die Wende- und Transportvorrichtung (29) mittig und seitlich davon die Transportvorrichtung (34) für den Federkern und den Tisch (28a) für den Abtransport angeordnet aufweist.

## Claims

1. Method for manufacturing spring mattresses, in which there is provided a spring core, the top side and bottom side of which is provided in each case with a prefabricated frame, **characterised** in that the frames (15, 15a, 15b, 15c) of round or flat steel are formed in a frame bending machine (14) adapted to the production cycle, on the transfer side of the machine the ends of the material are butt-welded together or clamped together in overlapping manner and subsequently supplied to a feed unit (21) for stacking in the hanging position, that in each case one frame (15) from the hanging stack is supplied from one direction to a clamping table (28), that from another direction a spring core is supplied, placed on the frame (15) and connected by means of clamps to the underside of the frame, that the clamped spring core is turned over and placed on another supplied frame (15) which is then also connected to the spring core, and that the finished spring core is removed in a further direction.

2. Method according to claim 1, **characterised** in that for a more rapid cycle completion two frames are provided simultaneously for production, in which on a clamping table (28) is placed a first frame (15) and by means of clamps is connected to the underside of a first spring core and this first spring core with the frame (15) is conveyed in one direction to a waiting position, that a second spring core is then connected to a second supplied frame (15a) on the clamping table (28) and conveyed in another direction to a waiting position, that the first spring core is then turned over and conveyed back on the clamping table (28), is clamped to a third supplied frame (15b) and removed, and that the second spring core is then turned over and conveyed back on the clamping table (28), is clamped to a fourth supplied frame (15c) and removed.

3. Device for manufacturing spring mattresses, in which there is provided a spring core, the top side and bottom side of which is in each case provided with a prefabricated frame, **characterised** in that in one direction at the start of a production line there is arranged a frame bending machine (14) which is followed on the output side by a butt-welding machine (18) or a clamping device for connecting the ends of the formed frame (15, 15a, 15b, 15c), which are further conveyed to a feed unit (21), provided subsequently and designed for an arrangement of hanging stacks, after which there is arranged another feed device (22a) to a clamping table (28) in a processing station (26), in which above this clamping table (28) there is provided a turning and transport device (29) for turning over a spring core clamped to a frame, that in relation to the clamping table (28) from another direction there is provided a transport device (34) for spring cores, that clamping heads (30, 31, 32, 32a) are arranged on the clamping table (28), and that in a further direction for removal by means of the turning and transport device (29) there is provided a table (28a).

4. Device for manufacturing spring mattresses according to claim 3, **characterised** in that this production line is constructed to be T-shaped, with the frame bending machine (14) provided at one end and the supply and placing of the frames (15, 15a, 15b, 15c) in one direction and the operating outlet of the processing station (26) in another direction running perpendicularly thereto, in which the processing station (26) includes the clamping table (28) with the clamping heads (30, 31, 32, 32a) and the turning and transport device (29) has arranged centrally and laterally thereto the transport device (34) for the spring core and the table (28a) for the removal.

## Revendications

1. Procédé pour fabriquer des matelas à ressorts dans lesquels est prévu un noyau à ressorts qui est muni d'un cadre préfabriqué sur chacune de ses faces supérieure et inférieure, caractérisé en ce que les cadres (15, 15a, 15b, 15c) sont formés à partir de ronds d'acier ou de feuillards d'acier dans une machine à cintrer des cadres (14) adaptée à la cadence de fabrication, les extrémités du matériau sont, du côté de la sortie de la machine, soudées l'une à l'autre bout à bout ou agrafées l'une sur l'autre et les cadres sont ensuite amenés à une unité d'alimentation (21) où ils sont amoncelés à l'état suspendu, en ce que chaque cadre (15) est, depuis l'amoncellement de cadres suspendus, amené, dans une direction, à une table d'agrafage (28), en ce qu'un noyau à ressorts est délivré dans une seconde direction, posé sur le cadre (15) et lié à ce dernier, sur sa face inférieure, par des agrafes, en ce que le noyau à ressorts agrafé est retourné et est posé sur un autre cadre délivré (15), lequel est alors également lié au noyau à ressorts et en ce que le noyau à ressorts fini est évacué dans une troisième direction.

2. Procédé selon la revendication 1, caractérisé en ce que, pour une cadence d'exécution plus rapide, deux cadres sont simultanément mis à disposition pour la fabrication, un premier cadre (15) étant posé sur la table d'agrafage (28) et lié par agrafage à un premier noyau à ressorts, sur la face inférieure de ce dernier, et ce premier noyau à ressorts pourvu du cadre (15) est conduit, dans une direction, à un poste d'attente, en ce que, après cela, un deuxième noyau à ressorts est lié à un deuxième cadre délivré (15a), sur la table d'agrafage (28), et est conduit, dans une autre direction, au poste d'attente, en ce qu'ensuite, le premier noyau à ressorts est retourné et est ramené sur la table d'agrafage (28), agrafé à un troisième cadre délivré (15b) et évacué, et en ce que, dès lors, le deuxième noyau à ressorts est retourné et est ramené sur la table d'agrafage (28), agrafé à un quatrième cadre délivré (15c) et évacué.

3. Installation pour la fabrication de matelas à ressorts dans lesquels est prévu un noyau à ressorts qui est muni d'un cadre préfabriqué sur chacune de ses faces supérieure et inférieure, caractérisée en ce que, au début d'une chaîne de fabrication, est disposée une machine à cintrer des cadres (14), orientée dans une première direction, qui est suivie, côté sortie, d'un dispositif de soudage bout à bout (18) ou d'un dispositif d'agrafage, destiné à lier les extrémités des cadres formés (15, 15a, 15b, 15c), lesquels sont consécutivement acheminés à une unité d'alimentation (21) prévue en aval et agencée pour une disposition côte-à-côte et à l'état suspendu des cadres, à laquelle fait suite un autre dispositif d'amenée (22a) conduisant à une table d'agrafage (28) située dans une station de façonnage (26), un dispositif de retournement et de transport (29) étant prévu au-dessus de cette table d'agrafage (28) pour retourner un noyau à ressorts agrafé à un cadre, en ce qu'il est prévu un dispositif de transport (34) pour les noyaux à ressorts, partant dans une seconde direction par rapport à la table d'agrafage (28), en ce que des têtes d'agrafage (30, 31, 32, 32a) sont disposées à proximité de la table d'agrafage (28), et en ce qu'une table (28a), orientée dans une troisième direction, est prévue pour l'évacuation au moyen du dispositif de retournement et de transport (29).

4. Installation pour la fabrication de matelas à ressorts selon la revendication 3, caractérisée en ce que ladite chaîne de fabrication est agencée sous la forme d'un T, avec la machine à cintrer les cadres placée à l'une des extrémités, et l'opération d'amenée et de pose des cadres (15, 15a, 15b, 15c) est appelée à se faire dans la première direction et la phase opératoire exécutée à la station de façonnage (26), dans une seconde direction s'étendant perpendiculairement à la première, la station de façonnage (26) comportant la table d'agrafage (28) avec les têtes d'agrafage (30, 31, 32, 32a), ainsi que le dispositif de retournement et de transport (29) placé au centre et, sur le côté de celui-ci, le dispositif de transport (34) pour le noyau à ressorts et la table (28a) pour l'évacuation.
